# EUROPÄISCHE PATENTANMELDUNG

(11) **EP 1 878 365 A1**
(43) Veröffentlichungstag der Anmeldung: **16.01.2008**
(21) Anmeldenummer: 07111062.1
(22) Anmeldetag: 26.06.2007
(51) Int. Cl.: A47D 7/00

(54) **Zusammenlegbares Kinderreisebett**

(30) Priorität: 14.07.2006 DE 202006010872 U
(71) Anmelder: ABC Design GmbH, 79774 Albbruck (DE)
(72) Erfinder: Kirchhöfer, Michael, 79771 Klettgau (DE)
(74) Vertreter: Hilleringmann, Jochen

(57) **Zusammenfassung**

Das zusammenlegbare Kinderreisebett weist zwei kopfteilseitige Pfosten (16) und zwei fußteilseitige Pfosten (18) auf. Ferner weist das zusammenlegbare Kinderreisebett obenliegende, zusammenklappbare Verbindungsstreben (28) zum Verbinden jeweils eines kopfteilseitigen Pfostens (16) mit einem fußteilseitigen Pfosten (18) auf, wobei die Verbindungsstreben (28) durch ihnen zugeordnete lösbare Sperrmechanismen in eine gestreckte Ausrichtung zum Aufbauen des Kinderreisebetts überführbar sind und durch Lösen der Sperrmechanismen in einen zusammengeklappten Zustand zum Zusammenlegen des Kinderreisebetts überführbar sind. Das zusammenlegbare Kinderreisebett ist gekennzeichnet durch obenliegende, starre Abstandshaltelemente (22,24) zwischen den kopfteilseitigen Pfosten (16) und zwischen den fußteilseitigen Pfosten (18), wobei die Abstandshalteelemente (22,24) zwischen den beiden kopfteilseitigen Pfosten (16) bzw. die beiden fußteilseitigen Pfosten (18) zum Aufbau des Kinderreisebetts einsetzbar und aus dem Zwischenraum zwischen den betreffenden Pfosten (16,18) zum Zusammenlegen des Kinderreisebetts herausnehmbar sind.

## Beschreibung

Die Erfindung betrifft ein zusammenlegbares Kinderreisebett, das insbesondere durch ästhetisch ansprechende Stilelemente gekennzeichnet ist.

Zusammenlegbare Kinderreisebetten sind in vielfältigen Ausgestaltungen bekannt. In den letzten Jahren haben sich insbesondere Kinderreisebetten durchgesetzt, deren kopf- und fußteilseitige Pfosten sich beim Zusammenlegen zur Mitte des Bettes aufeinander zubewegen. Ein Beispiel für ein derartiges zusammenlegbares Kinderreisebett ist in EP 0 295 761 B1, EP 0 428 238 B1 und DE 88 14 856 U1 beschrieben.

Während eine Vielzahl von im Design unterschiedlichen Kinderreisebetten dieses Typs durch entsprechende Stoffmuster geschaffen werden können, leiden all diese Varianten darunter, dass das Material Stoff bzw. Textil der das Design bestimmende Faktor ist. Aus anderen für den Betrachter sichtbaren Materialien lässt sich das bekannte Kinderreisebett nicht fertigen.

Aufgabe der Erfindung ist es, ein zusammenlegbares Kinderreisebett zu schaffen, das mit anderen Stilelementen als solchen aus Stoff bzw. von Stoff umspannt Verwendung finden können.

Zur Lösung dieser Aufgabe wird mit der Erfindung ein zusammenlegbares Kinderreisebett vorgeschlagen, das versehen ist mit
- zwei kopfteilseitigen Pfosten und zwei fußteilseitigen Pfosten und
- obenliegenden, zusammenklappbaren Verbindungsstreben zum Verbinden jeweils eines kopfteilseitigen Pfostens mit einem fußteilseitigen Pfosten, wobei die Verbindungsstreben durch ihnen zugeordnete lösbare Sperrmechanismen in eine gestreckte Ausrichtung zum Aufbauen des Kinderreisebetts überführbar sind und durch Lösen der Sperrmechanismen in einen zusammengeklappten Zustand zum Zusammenlegen des Kinderreisebetts überführbar sind.

Dieses zusammenlegbare Kinderreisebett weist erfindungsgemäß auf
- obenliegende, starre Abstandshaltelemente zwischen den kopfteilseitigen Pfosten und zwischen den fußteilseitigen Pfosten,
- wobei die Abstandshalteelemente zwischen den beiden kopfteilseitigen Pfosten bzw. die beiden fußteilseitigen Pfosten zum Aufbau des Kinderreisebetts einsetzbar und aus dem Zwischenraum zwischen den betreffenden Pfosten zum Zusammenlegen des Kinderreisebetts herausnehmbar sind.

Bei dem erfindungsgemäßen zusammenlegbaren Kinderreisebett sind die Abstandshaltelemente zwischen jeweils den beiden kopfteilseitigen Pfosten und den beiden fußteilseitigen Pfosten als starre Verbindungsstreben ausgeführt, die zum Aufbauen des Kinderreisebetts zwischen die beiden Pfosten am Fuß- bzw. am Kopfteil gesetzt werden. Die übrigen obenliegenden und untenliegenden Verbindungsstreben zwischen den kopfteilseitigen und den fußteilseitigen Pfosten sind dagegen weiterhin zusammenklappbar ausgeführt, wie dies an sich bekannt ist. Die zusammenklappbaren Verbindungsstege am obenliegenden Ende des Kinderreisebetts sind mit lösbaren Sperrmechanismen versehen und verrasten beim Strecken der Verbindungsstreben vorzugsweise automatisch miteinander. Nach dem Lösen der Sperrmechanismen lassen sich die obenliegenden Verbindungsstreben dann zusammenklappen. Am unteren bodenseitigen Ende des Kinderreisebetts sind ebenfalls zusammenklappbare Verbindungsstreben vorgesehen, die vorteilhafterweise auf ein zentrales Knotenelement zulaufen. Durch Anheben dieses Knotenelements, das zu diesem Zwecke beispielsweise mit der Bodenbespannung des Kinderreisebetts verbunden sein kann, lassen sich die untenliegenden Verbindungsstreben dann ebenfalls zusammenklappen (und zwar nach Entfernung der starren Abstandshaltelemente zwischen den jeweils zwei kopfteilseitigen und fußteilseitigen Pfosten).

Die starren Abstandshaltelemente können nunmehr aus einem optisch ansprechenden Material gefertigt sein, und zwar insbesondere aus Holz. Während die Seitenteile und die Kopf- sowie Fußteile des Kinderreisebettes zwischen den Pfosten eine Stoffbespannung aufweisen können, verläuft oberhalb dieser Stoffbespannung am Kopfteil und am Fußteil jeweils ein starres Abstandshalteelement, das jede beliebige geradlinige, gebogene (konvex oder konkav) oder polygonale Geometriestruktur aufweisen kann. Auch ist es möglich, dass die Pfosten aus Holz bestehen oder mit Holz verkleidet sind; diese Holzverkleidungselemente verlaufen dann außen auf der um innenliegenden Metallpfosten herumgelegten Bespannung.

Anstelle von vollständig aus Holz (Massivholz oder furnierte Holzelemente) bestehenden Abstandshalteelementen können diese auch aus einem anderen Werkstoff wie beispielsweise Kunststoff bestehen, der entsprechend beschichtet ist (beispielsweise Holzimitation durch eine beispielsweise aufgeklebte Dekorationsfolie).

Mit der Erfindung ist es erstmalig möglich, einem zusammenlegbaren Kinderreisebett Holzelemente zuzuordnen. Der Transport der selbst nicht zusammenlegbaren Abstandshalteelemente für die kopfteilseitigen und die fußteilseitigen Pfosten lässt sich dadurch bewerkstelligen, dass diese Elemente als flache Profile in der Tasche, in der zusammenlegbare Kinderreisebetten normalerweise aufbewahrt werden, mitgeführt werden können.

Die Erfindung wird nachfolgend unter Bezugnahme auf die Zeichnung näher erläutert. In der Zeichnung ist perspektivisch das Gestellt eines zusammenlegbaren Kinderreisebetts (ohne Stoffbespannung) gezeigt.

Das zusammenlegbare Kinderreisebett 10 umfasst ein Kopfteil 12 und ein Fußteil 14. Das Kopfteil 12 weist zwei in Holz ausgeführte Pfosten 16 auf, während das Fußteil 14 ebenfalls zwei Holz-Pfosten 18 umfasst, an deren unteren Enden Laufrollen 20 angeordnet sind. Diese Laufrollen 20 sind aber für die Erfindung nicht zwingend erforderlich.

Den oberen Abschluss des Kopfteils 12 und des Fußteils 14 bildet jeweils ein starres Abstandshalteelement 22,24 aus in diesem Ausführungsbeispiel Holz. Diese Abstandshalteelemente 22,24 lassen sich nach oben aus den oberen Enden der Pfosten 16 bzw. 18 herausnehmen und sorgen im zwischen den Pfosten 16,18 eingesetzten Zustand für eine scherkraftstabilisierende Verbindung der jeweiligen Pfosten 16,18 untereinander (siehe die Pfeile 26). Umgekehrt können die Abstandshalteelemente 22,24 auch in zu den Pfeilen 26 entgegengesetzter Richtung zwischen die oberen Enden der Pfosten 16 bzw. 18 eingeschoben werden. Hierzu existieren entsprechende Führungen der Abstandshalteelemente 22,24 an den Pfosten 16 bzw. 18.

Die Pfosten 16 und 18 sind an jeder Längsseite des Betts 10 durch obenliegende zusammenklappbare Verbindungsstreben 28,30 untereinander verbunden. Jede Verbindungsstrebe 28 weist zwei Verstrebungsteilstreben 32 bzw. 34 auf, die um horizontale Achsen schwenkbar an den Pfosten 16 bzw. 18 angelenkt sind (siehe Bezugszeichen 36). Die beiden Teilstreben 32 bzw. 34 sind untereinander durch ein Gelenkstück 38,40 verbunden, Dieses Gelenkstück 38 bzw. 40 weist einen nicht näher dargestellten Sperrmechanismus auf, der es ermöglicht, die jeweiligen Teilstreben 32 bzw. 34 in gestreckter Ausrichtung zueinander zu halten, wenn das Bett sich um aufgebauten Zustand befindet. Nach Lösen der Sperrmechanismen können die Verbindungsstreben 28,30 zusammengeklappt werden.

Neben den obenliegenden Verbindungsstreben 28,30 weist das Kinderreisebett 10 ferner auch untenliegende Verbindungsstreben 42 auf, die an den unteren Enden der Pfosten 16,18 bei 44 um im wesentlichen horizontale Achsen drehbar gelagert sind und auf ein zentrales Knotenelement 46 zulaufen, an dem sie ebenfalls schwenkbar gelagert sind. Jeweils zwei von den Pfosten 16,18 zentral auf das Knotenelement 46 zulaufende Verbindungsstreben 42 sind zusätzlich mittels einer weiteren Verbindungsstrebe 48 miteinander verbunden, die wiederum klappbar ist und sich, wie das Knotenelement 46 über die Abstützung 50, über jeweils eine Stütze 52 am Boden abstützt. Durch Anheben des Knotenelements 46 in Richtung des Pfeils 54 und durch Lösen der Sperrmechanismen der Gelenkstücke 38,40 sowie nach dem Entfernen der Abstandshalteelemente 22,24 lässt sich das Kinderreisebett 10 zusammenklappen bzw. zusammenlegen, indem die vier Pfosten 16,18 sich zentral auf das Knotenelement 46 hin zubewegen und in diesem Zustand dicht aneinander liegen.

In der Zeichnung ist die Bodenplatte, die auf den unteren Verbindungsstreben 42 und dem Knotenelement 46 aufliegt, sowie die Seitenbespannung und die Bespannung an den Kopf- und Fußteilen 12,14 der Übersichtlichkeit halber nicht eingezeichnet. Während diese Bespannung die oberen Verbindungsstreben 28,30 umfasst, erstreckt sich die Bespannung an den Kopf- und Fußteilen 12,14 bis unterhalb der Abstandshalteelemente 22,24. Die Bespannung verläuft ferner hinter den Holz-Pfosten 16,18, um Metallpfosten bzw. Metallstangen, die innenseitig der Pfosten 16,18 verlaufen und in der Zeichnung nicht dargestellt sind. Alternativ ist es möglich, dass die Bespannung lediglich nach Art eines quaderförmigen einseitig offenen Karton von den obenliegenden Verbindungsstreben 28,30 zwischen den Kopf- und Fußteilen 12,14 herabhängt. Hierbei sind die zuvor beschriebenen Stangen hinter den Holz-Pfosten 16,18 dann nicht erforderlich.

An dieser Stelle sei erwähnt, dass das Reisebett auch als Laufstall genutzt werden kann. Ferner ist es möglich, die Erfindung auch bei einem Laufstall zu nutzen, wobei der Zusammenlegemechanismus unverändert bleiben oder man die obenliegenden Verbindungsstreben 28,30 durch starre Verbindungsstreben bzw. Abstandshalter ersehen kann. Insoweit sind also die Worte "Kinderreisebett" und "Laufstall" im Sinne der Erfindung austauschbar und gleichbedeutend.

## Patentansprüche

1. Zusammenlegbares Kinderreisebett mit
- zwei kopfteilseitigen Pfosten (16) und zwei fußteilseitigen Pfosten (18) und
- obenliegenden, zusammenklappbaren Verbindungsstreben (28) zum Verbinden jeweils eines kopfteilseitigen Pfostens (16) mit einem fußteilseitigen Pfosten (18), wobei die Verbindungsstreben (28) durch ihnen zugeordnete lösbare Sperrmechanismen in eine gestreckte Ausrichtung zum Aufbauen des Kinderreisebetts überführbar sind und durch Lösen der Sperrmechanismen in einen zusammengeklappten Zustand zum Zusammenlegen des Kinderreisebetts überführbar sind,
**gekennzeichnet durch**,
- obenliegende, starre Abstandshaltelemente (22,24) zwischen den kopfteilseitigen Pfosten (16) und zwischen den fußteilseitigen Pfosten (18),
- wobei die Abstandshalteelemente (22,24) zwischen den beiden kopfteilseitigen Pfosten (16) bzw. die beiden fußteilseitigen Pfosten (18) zum Aufbau des Kinderreisebetts einsetzbar und aus dem Zwischenraum zwischen den betreffenden Pfosten (16,18) zum Zusammenlegen des Kinderreisebetts herausnehmbar sind.

2. Zusammenlegbares Kinderreisebett nach Anspruch 1, **dadurch gekennzeichnet, dass** die Abstandshalteelemente (22,24) Holz aufweisen.

3. Zusammenlegbares Kinderreisebett nach Anspruch 1 oder 2, **dadurch gekennzeichnet, dass** die Abstandshalteelemente (22,24) zur scherkraftfesten Verbindung der kopfteilseitigen Pfosten (16) untereinander und der fußteilseitigen Pfosten (18) untereinander vorgesehen sind.

4. Zusammenlegbares Kinderreisebett nach einem der Ansprüche 1 bis 3, **dadurch gekennzeichnet, dass** die Abstandshalteelemente (22,24) geradlinig, gebogen oder polygonal sind oder eine andere geometrische Form und Erstreckung aufweisen.

5. Zusammenlegbares Kinderreisebett nach einem der Ansprüche 1 bis 4, **dadurch gekennzeichnet, dass** die kopfteilseitigen und fußteilseitigen Pfosten (16,18) über untenliegende zusammenklappbare Verbindungsstreben (42,48) untereinander verbunden sind, die im gestreckten Zustand über eine zugeordnete Stütze (50,42) gegenüber dem Untergrund abgestützt sind.
